# EUROPÄISCHE PATENTANMELDUNG

(11) **EP 4 635 868 A1**
(43) Veröffentlichungstag der Anmeldung: **22.10.2025**
(21) Anmeldenummer: 25164331.8
(22) Anmeldetag: 18.03.2025
(51) Int. Cl.: B65D 5/50, B65D 81/107, B65D 85/68, B65D 81/05

(54) **VERPACKUNGSANORDNUNG**

(30) Priorität: 03.04.2024 DE 102024109256
(71) Anmelder: Miele & Cie. KG, 33332 Gütersloh (DE)
(72) Erfinder: Schnücke, Jörn, 33615 Bielefeld (DE)

(57) **Zusammenfassung**

Die Erfindung betrifft eine Verpackungsanordnung mit einem Wabenpappeelement (11) geringer Höhe und einem Wabenpappeelement (21) großer Höhe. Die Höhen sind von einer gemeinsamen Basis aus definiert. Durch den Höhenunterschied ist eine Stufe bestimmt.

## Beschreibung

Die Erfindung betrifft eine Verpackungsanordnung, und insbesondere eine Verpackungsanordnung eines Kochfelds.

Bekannt werden zur Verpackung von elektronischen Geräten wie zum Beispiel Kochfeldern EPS-Formteile verwendet, um das Produkt während eines Transports zu schützen. Die Abkürzung EPS steht für "expandiertes Polystyrol" und beschreibt einen allgemein unter dem Markennamen "Styropor" bekannten Schaumstoff.

Derartige Formteile benötigen viel Platz, was einerseits in der Fertigung ein Nachteil sein kann, da große Lagerräume benötigt werden, und andererseits auch auf Kundenseite einen großen Platzverbrauch beim Entsorgen der Verpackungselemente benötigt. Darüber hinaus ist die Entsorgung von derartigen Formteilen problembehaftet, da insbesondere eine Wiederverwertung des Materials sehr schwierig ist.

Es besteht daher Bedarf eine Verpackungsanordnung zu schaffen, die alternative Materialien einsetzt, und in Hinblick auf Nachhaltigkeitsaspekte vorzüglich geeignet ist.

Diese Aufgabe der Erfindung wird durch eine Verpackungsanordnung gemäß Anspruch 1 gelöst. Vorteilhafte Ausgestaltungen sind Bestandteil der abhängigen Ansprüche.

Eine erfindungsgemäße Verpackungsanordnung hat ein Wabenpappeelement geringer Höhe und ein Wabenpappeelement großer Höhe. Die Höhen sind von einer gemeinsamen Basis aus definiert. Durch den Höhenunterschied ist eine Stufe bestimmt.

Bei Wabenpappe handelt es sich um ein Verpackungsmaterial, das aus Recyclingpapier hergestellt wird, dass ein Gitter aus senkrecht verleimten Streifen bildet. Diese weisen die Form einer Bienenwabe auf. Aufgrund dieser Struktur sind derartig geformte Teile sehr stoßfest und halten insbesondere einen sehr hohen Druck in der Erstreckungsrichtung der Waben stand.

Darüber hinaus sind Sandwichplatten mit einem derartigen Wabenkern hervorragend hinsichtlich ihres Eigengewichtes, und sie sind sehr leicht zu verarbeiten.

Somit bildet die erfindungsgemäße Anordnung der Wabenpappeelementen derart, dass sie eine Stufe ausbilden, eine gute Möglichkeit zur Aufnahme eines zu verpackenden und während eines Transports zu schützenden Gegenstands.

Vorteilhaft kann das Wabenpappeelement geringer Höhe einen rechteckigen Querschnitt aufweisen, sodass es eine plane Deckelfläche aufweist.

Die plane Deckelfläche ermöglicht ein Anliegen eines zu verpackenden Gegenstands mit einer ebenfalls planen Seite, wie zum Beispiel der Unterseite eines Kochfelds.

Vorteilhaft kann das Wabenpappeelement geringer Höhe mit einer Außenfläche gegen eine Innenfläche des Wabenpappeelements großer Höhe in Anlage sein.

Durch das in Anlage bringen des Wabenpappeelements geringer Höhe mit einer Außenfläche gegen eine Innenfläche des Wabenpappeelements großer Höhe kann die Festigkeit der Verpackungsanordnung und die Stoßfestigkeit der Verpackungsanordnung weiter verbessert.

Vorteilhaft können entweder das Wabenpappeelement großer Höhe oder das Wabenpappeelement geringer Höhe oder beide einen Knick zur Anpassung an eine Ecke aufweisen.

Gemäß dieser Ausgestaltung können die Wabenpappeelemente genau in eine Ecke einer Verpackung wie zum Beispiel einer Schachtel oder eines Kartons eingelegt werden, wodurch ein Verrutschen der Wabenpappeelemente während des Transports so gut wie ausgeschlossen ist. Die Wabenpappeelemente liegen dann nämlich genau zwischen einer Wand der Schachtel oder des Kartons und sind durch die Wand einerseits und das zu schützende Produkt wie z.B. ein Kochfeld andererseits gegen eine Verschiebung oder ein Verrücken geschützt.

Vorteilhaft kann das Wabenpappeelement großer Höhe in einer Draufsicht L-förmig oder U-förmig ausgebildet sein.

Diese Ausgestaltungen ermöglichen eine exakte Anpassung an die Form einer Verpackung wie zum Beispiel an einen Karton oder eine Schachtel.

Vorteilhaft kann das Wabenpappeelement großer Höhe von einem zu verpackenden Gegenstand aus gesehen außerhalb des Wabenpappeelements geringer Höhe angeordnet sein.

Während es auch möglich ist, dass das Wabenpappeelement geringer Höhe eine Basis ausbildet, und das Wabenpappeelement großer Höhe auf diesem Wabenpappeelement geringer Höhe angeordnet ist, ist die voranstehend beschriebene Anordnung dahingehend vorteilhaft, dass durch das außenliegende Wabenpappeelement großer Höhe die Lage des Wabenpappeelements geringer Höhe definiert ist, sodass ein gegenseitiges Verrutschen der Wabenpappeelemente nicht stattfinden kann.

Vorteilhaft kann eine Erstreckungsrichtung der Waben in dem Wabenpappeelement geringer Höhe senkrecht zu der gemeinsamen Basis liegen.

Gemäß dieser Ausgestaltung weist das Wabenpappeelement großer Höhe eine große Druckfestigkeit in der Richtung senkrecht zu der Basis auf. Somit können Druckbelastungen im Zuge des Transports gut aufgenommen werden.

Vorteilhaft können das Wabenpappeelement großer Höhe und das Wabenpappeelement geringer Höhe einstückig ausgebildet sein. Bevorzugt erfolgt dies durch ein Adhäsiv, das heißt durch Verkleben der beiden Wabenpappeelemente.

Vorteilhaft kann eine Verpackungsanordnung außerdem eine Kiste aufweisen, in der je ein Wabenpappeelement großer Höhe an jeder Stirnseite und an einem Abschnitt einer Längsseite der Kiste angeordnet ist. Somit ist durch das Wabenpappeelement großer Höhe ein in der Kiste transportierter Gegenstand gegen ein Rutschen gegen die Wand der Kiste sowie gegen Stöße von außen geschützt.

Als Kiste gemäß der Erfindung ist ein beliebiger, im Wesentlichen quaderförmiger Behälter aus einem beliebigen Material zu verstehen. Bevorzugt handelt es sich bei der Kiste gemäß der Erfindung um einen quaderförmigen Verpackungskarton. Allerdings ist die Form der Kiste nicht auf einen Quader beschränkt, die Erfindung ist auch auf runde Verpackungen anwendbar, die in einer Draufsicht z.B. kreisförmig, oval oder elliptisch ausgebildet sind, oder auf Verpackungen beliebiger Form, z.B. sternförmige oder andere.

Vorteilhaft kann zwischen Innenflächen der Wabenpappeelemente großer Höhe ein Kochfeld angeordnet sein, das mit einem Abschnitt seiner Unterseite auf planen Deckelflächen der Wabenpappeelemente geringer Höhe aufliegt. Dabei übersteigt die Höhe der Wabenpappeelemente geringer Höhe eine Höhe eines an der Unterseite des Kochfelds vorgesehenen Elektronikgehäuses.

Mit einer derartigen Anordnung ist es nicht erforderlich, einen zusätzlichen Schutz an dem Boden der Kiste in Form von zusätzlichen Dämmelementen für das Elektronikgehäuse bereitzustellen, da ein ausreichender Abstand zwischen dem Boden und der Unterseite des Elektronikgehäuses sichergestellt werden kann.

Vorteilhaft sind auch die Anlieferung und Lagerung der Wabenpappelemente. da sie weniger Platz im Lagerraum und in der Fertigung einnehmen. Die Anlieferung der Wabenpappelemente kann im ausgestreckten Zustand erfolgen. Des Weiteren ist es Vorteilhaft beim Kunden, der fast ausschließlich Pappelemente zu entsorgen hat und diese einfach zum Altpapier hinzufügen kann.

Ein Ausführungsbeispiel der Erfindung ist in den Zeichnungen rein schematisch dargestellt und wird nachfolgend näher beschrieben. Es zeigt:
Fig. 1 eine perspektivische Ansicht von zwei Wabenpappeelementen gemäß der Erfindung;
Fig. 2 eine geschnittene Seitenansicht einer Verpackungsanordnung gemäß der Erfindung;
Fig. 3 eine Draufsicht auf eine Verpackungsanordnung gemäß der Erfindung.

Bevorzugte Ausführungsformen und Abwandlungen werden anhand der Figuren 1 bis 3 beschrieben.

Aus der Fig. 1 sind ein Wabenpappeelement geringer Höhe 11 und Wabenpappeelement 21 großer Höhe in einer perspektivischen Ansicht ersichtlich. Das Wabenpappeelement 21 großer Höhe weist einen im Wesentlichen rechteckigen Querschnitt auf und ist entlang seiner Längsachse zweimal geknickt. Daher weist es eine im Wesentlichen U-förmige Form mit einem Mittelteil und zwei Schenkeln auf. Das Wabenpappeelement 21 großer Höhe weist Innenflächen 23 des Mittelteils und 23a des einen Schenkels auf. Eine Innenfläche des zweiten Schenkels ist aus der Fig. 1 nicht ersichtlich. Daneben weist das Wabenpappeelement 21 großer Höhe noch Deckelflächen 25 des Mittelteils und 25a und 25b der Schenkel auf.

Eine Erstreckungsrichtung der Waben des Wabenpappeelements 21 großer Höhe ist in der Figur aufgebrochen dargestellt und verläuft im Wesentlichen senkrecht zu den Innenflächen 23, 23a. Dies ist auch durch dünne, gestrichelte Doppelpfeile W1 dargestellt. Das Wabenpappeelement 11 geringer Höhe ist innerhalb des Wabenpappeelements 21 großer Höhe liegend ebenfalls U-förmig ausgebildet. Außenflächen des Wabenpappeelements 11 geringer Höhe sind gegen die Innenflächen 23, 23a des Wabenpappeelements 21 großer Höhe in Anlage. Eine Erstreckungsrichtung der Waben verläuft in dem Wabenpappeelement 11 geringer Höhe in der Höhenrichtung, d.h. senkrecht zu einer Deckenfläche 15,15a, 15b, wie auch durch den Doppelpfeil W2 bezeichnet ist. Daneben sind aus der Figur noch Innenflächen 13 und 13a des Wabenpappeelements 11 geringer Höhe ersichtlich.

Die hier in der Fig. 1 dargestellte Form der Verpackungsanordnung ist für ein Kochfeld ausgelegt. Die Verpackungsanordnung ist mit einem zu verpackenden Kochfeld 61 in einer Seitenansicht aus der Fig. 2 ersichtlich.

Zum Verpacken des Kochfelds 61 werden zwei der in Fig. 1 dargestellten Verpackungsanordnungen derart in einen Karton 31 eingelegt, dass das Mittelteil des Wabenpappeelements 21 großer Höhe gegen eine Stirnseite des Kartons in Anlage ist. Sodann wird ein Kochfeld 61 derart abgelegt, dass die Unterseite des Kochfeldes mit den Deckelflächen 15,15a, 15b der Wabenpappeelemente 11 geringer Höhe in Anlage sind. Die Deckelflächen 15, 15a, 15b der Wabenpappeelemente 11 geringer Höhe bilden dabei eine Stufe aus.

Darüber hinaus ist die Höhe des Wabenpappeelements 11 geringer Höhe so bemessen, dass sie eine Höhe eines Elektronikgehäuses 63, dass an der Unterseite des Kochfelds 61 vorgesehen ist, deutlich überschreitet. Somit ist auch das Elektronikgehäuse 63 mit einem ausreichenden Abstand zu einem Boden des Kartons 31 versehen, sodass keine Gefahr einer Beschädigung durch Stöße oder Einwirkungen von außen während des Transports besteht.

Wie aus der Fig. 2 außerdem ersichtlich ist, wird das Kochfeld 61 vor dem Verschließen eines Deckels 41 noch mit einem Stück Wellpappe 51 abgedeckt. Somit ist das Kochfeld 61 im Prinzip formschlüssig zwischen den Wabenpappeelementen 11 geringer Höhe und den Innenseiten 23, 23a der Wabenpappeelemente 21 großer Höhe aufgenommen. Aufgrund dieser Anordnung ist ein Verrutschen des Kochfelds 61 innerhalb des Kartons während des Transports unterbunden. Außerdem können gegen die Schmalseiten des Kartons und insbesondere die Ecken einwirkende Stöße gut von den Wabenpappeelementen 11 und 21 absorbiert werden. Somit ist ein verpacktes Kochfeld gemäß der Ausführungsform während des Transports hervorragend geschützt.

Aus der Fig. 3 ist eine Abwandlung ersichtlich, die nur eines der vielen möglichen Beispiele der Ausgestaltung der Wabenpappeelemente zeigt. Wie aus der Draufsicht der Fig. 3 zu sehen ist, sind hier Wabenpappeelemente 22 großer Höhe L-förmig ausgebildet, und in den Ecken des Kartons 31 angeordnet. Die Wabenpappeelemente geringer Höhe können hier ebenfalls L-förmig ausgebildet sein, oder können U-förmig ausgebildet sein, wie es in der Fig. 1 dargestellt ist. Die in der Fig. 3 gezeigte Abwandlung ermöglicht eine Einsparung des Verpackungsmaterials zu einem gewissen Ausmaß, da in den Mitten der Stirnseite zumindest das Wabenpappeelement 21 großer Höhe eingespart werden kann.

Neben der gezeigten Abwandlung sind noch vielfältige andere Abwandlungen möglich. So können zum Beispiel die Wabenpappeelemente anstatt wie in der Fig. 1 gezeigt so ausgebildet sein, dass das Wabenpappeelement geringer Höhe eine Basis bildet und ein zweites Wabenpappeelement geringer Dicke auf diese Basis aufgelegt wird, um das Wabenpappeelement großer Höhe auszubilden.

Auf diese Weise können ebenfalls die U-förmige oder eine L-förmige Ausgestaltung der Verpackungsanordnung geschaffen werden. Des Weiteren kann die Ausrichtung der Waben von der in der Fig. 1 gezeigten Lage abweichen. Sowohl die Ausrichtung der Waben des Wabenpappeelements großer Höhe wie auch die Ausrichtung der Waben des Wabenpappeelements geringer Höhe können senkrecht oder parallel zu der Deckelfläche liegen.

Des Weiteren können die Wabenpappeelemente miteinander verklebt sein, d.h., in einer einstückigen Weise bereitgestellt werden.

## Patentansprüche

1. Verpackungsanordnung mit
einem Wabenpappeelement (11) geringer Höhe und
einem Wabenpappeelement (21) großer Höhe, wobei
die Höhen von einer gemeinsamen Basis aus definiert sind, und
durch den Höhenunterschied eine Stufe bestimmt ist.

2. Verpackungsanordnung nach Anspruch 1, wobei
das Wabenpappeelement (11) geringer Höhe einen rechteckigen Querschnitt aufweist, sodass es eine plane Deckelfläche (15, 15a, 15b) aufweist.

3. Verpackungsanordnung nach Anspruch 1 oder 2, wobei
das Wabenpappeelement (11) geringer Höhe mit einer Außenfläche gegen eine Innenfläche (23, 23a, 23) des Wabenpappeelements (21) großer Höhe in Anlage ist.

4. Verpackungsanordnung nach einem der Ansprüche 1 bis 3, wobei
entweder das Wabenpappeelement (21) großer Höhe oder das Wabenpappeelement (11) geringer Höhe oder beide einen Knick zur Anpassung an eine Ecke aufweisen.

5. Verpackungsanordnung nach einem der Ansprüche 1 bis 4, wobei
das Wabenpappeelement (21) großer Höhe in einer Draufsicht L-förmig oder U-förmig ausgebildet ist.

6. Verpackungsanordnung nach einem der Ansprüche 1 bis 5, wobei
das Wabenpappeelement (21) großer Höhe von einem zu verpackenden Gegenstand aus gesehen außerhalb des Wabenpappeelements (11) geringer Höhe angeordnet ist.

7. Verpackungsanordnung nach einem der Ansprüche 1 bis 6, wobei
eine Erstreckungsrichtung der Waben in dem Wabenpappeelement (11) geringer Höhe senkrecht zu der gemeinsamen Basis liegt.

8. Verpackungsanordnung nach einem der Ansprüche 1 bis 7, wobei
das Wabenpappeelement (21) großer Höhe und das Wabenpappeelement (11) geringer Höhe einstückig ausgebildet sind, bevorzugt durch ein Adhäsiv.

9. Verpackungsanordnung nach einem der Ansprüche 1 bis 8, außerdem mit
einer Kiste (31), wobei
je ein Wabenpappeelement (21) großer Höhe an jeder Stirnseite und einem Abschnitt einer Längsseite der Kiste (31) angeordnet ist.

10. Verpackungsanordnung nach Anspruch 9, wobei
zwischen Innenflächen (23, 23a, 23b) der Wabenpappeelementen (21) großer Höhe ein Kochfeld (61) angeordnet ist, das mit einem Abschnitt seiner Unterseite auf planen Deckelflächen (15, 15a, 15b) der Wabenpappeelemente (11) geringer Höhe aufliegt, wobei die Höhe der der Wabenpappeelemente (11) geringer Höhe eine Höhe eines an der Unterseite des Kochfelds (61) vorgesehenen Elektronikgehäuses (63) übersteigt.
